# FASCICULE DE BREVET EUROPEEN

(11) **EP 0 202 717 B1**
(45) Date de publication et mention de la délivrance du brevet: **05.10.1988**
(21) Numéro de dépôt: 86200854.7
(22) Date de dépôt: 20.05.1986
(51) Int. Cl.: F42B 23/24, F42C 1/14

(54) **Système enterré comportant un dispositif de signalisation**
Im Erdboden angeordnetes System mit einer Anzeigevorrichtung
Buried assembly having a signalling device

(30) Priorité: 21.05.1985 FR 8507608
(43) Date de publication de la demande: 26.11.1986
(73) Titulaire: TELECOMMUNICATIONS RADIOELECTRIQUES ET TELEPHONIQUES T.R.T., 75013 Paris (FR); Philips Electronics N.V., 5621 BA Eindhoven (NL)
(72) Inventeur: Tranin, Jean-Pierre Société Civile S.P.I.D., F-75007 Paris (FR)
(74) Mandataire: Chaffraix, Jean

(56) Documents cités:
- EP-A- 0 022 099
- DE-A- 3 151 674
- FR-A- 504 434
- FR-A- 2 309 829
- FR-A- 2 551 198

## Description

La présente invention concerne un système enterré, comportant à l'exemple du préambule de la revendication 1 un dispositif de signalisation constitué d'un arrangement télescopique de tubes coaxiaux et comportant, des moyens pour accroître la pression interne afin de développer l'arrangement télescopique, des moyens pour commander l'accroissement de pression interne à partir d'un instant prédéterminé.

Un tel système est connu du document FR-A-2 351 378. Dans ce brevet, qui est relatif à un artifice de signalisation de fonctionnement d'un engin d'exercice, normalement enfoui sous terre, un arrangement télescopique de tubes coaxiaux est susceptible de se développer sous l'action d'une ou deux charges pyrotechniques de développement dont l'allumage produit une augmentation de pression interne pour forcer le développement de l'arrangement télescopique et vaincre la résistance du terrain dans lequel l'engin est enfoui, l'arrangement télescopique en fin de développement émergeant alors à l'air libre. Cet arrangement télescopique est prévu sans moyens d'étanchéité et un premier inconvénient d'un tel système et qu'il nécessite alors un accroissement de pression interne considérable, de l'ordre de 500 bars et pouvant aller jusqu'à 3000 bars, pour que l'arrangement télescopique ait une chance en pratique d'émerger à l'air libre. Cet accroissement de pression interne implique alors un excédent de charge pyrotechnique pour compenser le manque d'étanchéité sans pour autant garantir avec certitude une sortie à l'air libre de l'arrangement télescopique, dans une configuration enfouie dans un sol dur, en effet les fuites peuvent être très importantes. A l'inverse, en configuration mine posée sur le sol ou enfouie au ras du sol, l'excédent de charge pyrotechnique peut conduire à une éjection si violente de l'arrangement télescopique que celui-ci est arraché de son support et projeté à grande distance.

La présente invention propose un système du genre précité qui ne présente pas le premier inconvénient du système connu.

Pour cela, le système enterré comportant un dispositif de signalisation du type mentionné dans le préambule est remarquable en ce que le dispositif de signalisation possède en outre des moyens pour réaliser l'étanchéité de l'arrangement télescopique, au niveau des tubes coaxiaux et un moyen pour assurer le conservation de ladite étanchéité pendant le développement de l'arrangement télescopique. En effet lorsque l'étanchéité est réalisée et conservée, il est clair que la pression interne est maîtrisée. Il suffit alors d'une pression relativement modérée (30 à 100 bars) pour percer le sol et déboucher à l'air libre. La conservation de cette étanchéité entraîne une sortie systématique à l'air libre de l'arrangement télescopique.

Selon un mode de réalisation préféré de l'invention les moyens pour réaliser l'étanchéité de t'arrangement télescopique sont des joints toriques disposés autour des tubes coaxiaux.

Selon une des caractéristiques de l'invention le moyen pour assurer la conservation de l'étanchéité à l'intérieur de l'arrangement télescopique est une rondelle fixée au sommet du tube coaxial central et dont les bords reposent sur le sommet du tube coaxial extérieur.

D'autre part il existe un deuxième inconvénient du système connu, en effet, en considérant la formule bien connue F = Ps, pour une pression donnée P, la force appliquée F est d'autant plus intense que la surface s sur laquelle s'exerce la pression est grande. Ainsi la pression interne qui s'exerce sur les bases des différents tubes coaxiaux entraîne logiquement, en premier, le tube coaxial dont la base possède la plus grande surface, ce tube étant le tube extérieur de plus grand diamètre. Dans ces conditions le tube qui sort le premier et qui bien entendu est creux, a de fortes chances de se voir remplir, par exemple de terre par un effet semblable à celui qui serait obtenu lors d'un carottage ce qui produit un bourrage, empêchant ainsi le développement normal des autres tubes coaxiaux.

C'est afin d'éviter ce deuxième inconvénient particulièrement gênant lorsque le nombre de tubes est supérieur à deux, que l'invention propose un système enterré remarquable en ce que les moyens pour réaliser l'étanchéité en coopération avec le moyen pour assurer la conservation de ladite étanchéité imposent un développement des tubes coaxiaux dans un ordre déterminé.

Dans ce même objectif et selon un autre aspect de l'invention le système enterré se distingue du système connu en ce que le moyen pour assurer la conservation de l'étanchéité en coopération avec les moyens pour réaliser ladite étanchéité constitue un système anti-retour pour les tubes coaxiaux.

En effet, la tube extérieur est le premier à monter (tube qui possède la base de plus grande surface donc sur lequel la force appliquée est la plus intense) et lorsqu'il commence à monter il entraîne automatiquement le tube central, la rondelle fixée au tube central reposant sur les bords du tube extérieur, les autres tubes coaxiaux suivent simultanément du fait de la friction imposée par les joints toriques (les forces de friction ayant des modules supérieurs aux différences des modules des forces appliquées à deux tubes coaxiaux adjacents). Ainsi si l'arrangement télescopique possède n tubes coaxiaux, les n tubes coaxiaux vont monter simultanément. Le tube extérieur s'arrête de monter lorsqu'il a accompli sa course maximum. Dans n-1 tubes coaxiaux restants celui qui est le plus à l'extérieur subit la plus grande force, du fait que sa surface de base est maintenant la plus importante, il continue donc de monter entraînant le tube central grâce à la rondelle qui repose aussi sur ses bords, les autres tubes coaxiaux étant de même entraînés du fait des forces de friction. Lorsque le tube le plus à l'extérieur a accompli à son tour sa course maximale il s'arrête, et alors les n-2 tubes restants continuent de monter suivant le même principe. Et ainsi de suite jusqu'à ce qu'il ne reste que le tube central qui s'arrête à son tour lorsqu'il a atteint sa course maximale.

De cette manière, les tubes ne s'étant jamais désolidarisés, l'étanchéité a été conservée. Du fait de la montée simultanée du n tubes, puis des (n-1 ) tubes etc., une importante rigidité est conférée au système ce qui est un avantage supplémentaire pour une sortie systématique de l'arrangement télescopique.

D'autre part la rondelle qui est le moyen pour assurer la conservation de l'étanchéité sert aussi de système anti-retour, il ne peut plus se produire de bourrage (de terre par exemple), les différents tubes montent alors simultanément excluant toutes possibilités de coincement ou même de recul du fait d'un bourrage.

La description suivante en regard des dessins annexés, le tout donné à titre d'exemple, fera bien comprendre comment l'invention peut être réalisée.

La figure 1 montre une vue en coupe du système enterré dont le dispositif de signalisation est présenté dans sa position de repos.

Les figures 2a, 2b, et 2c montrent en détail un exemple de réalisation de tubes coaxiaux de l'arrangement télescopique.

La figure 3 montre le dispositif de signalisation du système enterré présenté dans sa position déployée.

Sur la figure 1 est représenté le système enterré 1 comportant un dispositif de signalisation 2 proposé dans sa position de repos. Le dispositif de signalisation 2 est constitué d'une part d'un arrangement télescopique de tubes coaxiaux 3, lui-même constitué d'une enveloppe cylindrique 4, fixe par rapport au dispositif enterré 1, d'un tube extérieur 5 mobile, d'un tube central 6 mobile et d'une pluralité de tubes intermédiaires 7 (sur la figure, 3 tubes intermédiaires 7 sont représentés, ce nombre n'est évidemment pas limitatif). Les tubes coaxiaux qui ont donc des diamètres décroissants sont correctement ajustés les uns aux autres. Le dispositif de signalisation 2 comprend d'autre part des moyens 8 pour accroître la pression interne afin de développer l'arrangement télescopique 3 et des moyens 9 pour commander l'accroissement de pression interne à partir d'un instant prédéterminé. Dans une réalisation préférée du système de l'invention les moyens 8 sont concrétisés par une composition génératrice de gaz qui peut être par exemple de la poudre noire du genre PN6, du propergol ou tout autre composition lente pouvant engendrer une surpression à l'intérieur de l'enveloppe cylindrique 4 et les moyens 9 sont concrétisés par une allumette électrique qui enflamme la composition génératrice de gaz 8 à un instant prédéterminé. Un obturateur 10 vient clore hermétiquement la base de l'enveloppe cylindrique 4 servant également de support l'allumette électrique 9. Enfin un capuchon de fermeture 11 vient clore de façon non hermétique la partie supérieure de l'enveloppe cylindrique 4. Conformément à l'invention le dispositif de signalisation 2 possède en outre des moyens 12 pour réaliser l'étanchéité de l'arrangement télescopique au niveau des tubes coaxiaux et un moyen 13 pour assurer la conservation de ladite étanchéité pendant le développement de l'arrangement télescopique. Dans un mode de réalisation préféré de l'invention, les moyens 12 sont matérialisés par des joints toriques disposés autour des tubes coaxiaux et le moyen 13 est une rondelle fixée au sommet du tube coaxial central 6 et dont les bords resposent sur le sommet du tube coaxial extérieur 5 et donc également sur les bords des tubes coaxiaux intermédiaires 7.

Le dispositif de signalisation s'applique particulièrement et avantageusement bien aux mines antichar électroniques. Ce genre de mine a une durée d'activité volontairement limitée dans le temps, à l'issue de laquelle elle retourne à l'état «sécurité». Ce passage à l'état «sécurité» ne se traduit, en principe, par rien de perceptible, et il peut s'avérer utile de le matérialiser par un indicateur d'état qui est ici configuré par le dispositif de signalisation 2, l'indicateur d'état a pour but de visualiser l'état «securité», permettant ainsi de relever les mines ou de traverser son propre champ de mines.

Ainsi lorsque la mine est électriquement placée à l'état «sécurité» après un temps prédéterminé, qui peut être par exemple de 30 jours, l'allumette électrique 9 est allumée enflammant la composition géné- ratice de gaz 8 et provoquant ainsi l'accroissement de pression interne. Lorsque la pression augmente à l'intérieur de l'enveloppe cylindrique 4, l'arrangement télescopique des tubes coaxiaux 3 est développé selon l'ordre déterminé. Les n tubes mobiles s'élevant simultanément en vertu des principes énoncés précédemment, ceci jusqu'à la course maximale du tube coaxial extérieur 5, puis les (n-1 ) tubes restants s'élèvent à leur tour et ainsi de suite jusqu'à la sortie complète du tube coaxial central 6. Ainsi, il est obtenu une sortie systématique du dispositif de signalisation 2 du fait de la rigidité conférée au dispositif et de la conservation de l'étanchéité dans le dispositif et ceci sans perdre de l'idée qu'il est plus aisé de soulever et de briser une couche de terre de manière progressive que de le faire de manière brutale et quasi instantanée. Le délai d'exécution de l'opération qui peut séchelonner de quelques secondes à plusieurs minutes, selon la nature du terrain rencontré, n'est pas critique pour l'utilisateur sachant que la durée d'activité d'une mine se mésure en jours ou en mois.

On notera donc, qu'il est avantageux de choisir des compositions génératrices de gaz lentes. S'il n'y a pas ou peu de résistance au dessus du dispositif 2, en particulier si la mine est presque à découvert, la pression des gaz a pour simple effet de compenser le poids des tubes et leur friction, le dispositif 2 se déployant alors lentement jusqu'à sa longueur maximum. Si la mine est enfouie plus profondément ou si la couche de terre sous laquelle elle est enfouie est plus dure, il s'exerce alors sur cette couche de terre une pression qui est proportionnelle à sa résistance. Après quoi le sol se fissure, les cailloux se trouvant éventuellement sur la trajectoire du dispositif 2 étant déplacés et le dispositif 2 se déployant jusqu'à sa longueur maximum.

Dans un mode de réalisation préféré du système selon l'invention, le système enterré qui possède d'autre part une liaison électrique essentielle à son fonctionnement originel est remarquable en ce qu'il est prévu un moyen pour provoquer la coupure de la liaison électrique essentielle au fonctionnement originel. Le moyen pour provoquer la coupure de la liaison électrique essentielle au fonctionnement originel du système enterré est de préférence l'allumette électrique du dispositif de signalisation, sur laquelle est connectée en série ladite liaison électrique.

En effet, le système enterré qui possède un dispositif de signalisation a au moins une fonction originelle qui lui est propre. Dans le cas d'application à une mine antichar électronique, cette mine possède un dispositif de mise à feu qui est déclenché au passage d'un véhicule. Ainsi une liaison électrique est essentielle pour permettre le fonctionnement et le déclenchement du système. Lors du passage de la mine à l'état «sécurité», d'une part le dispositif de signalisation se déploie afin de permettre la visualisation de cet état et d'autre part, la liaison électrique essentielle au fonctionnement du système enterré est coupée, plus particulièrement lorsque ce système est une mine, c'est la liaison au système de mise à feu de la charge militaire qui est coupée. Pour cela cette liaison électrique F essentielle au fonctionnement du système enterré 1 est connectée en série sur l'allumette électrique 9 du dispositif de signalisation 2 de telle sorte que lorsque l'allumette électrique s'enflamme pour déclencher le développement de l'arrangement télescopique 3, la liaison électrique F est simultanément rompue, l'allumette électrique ayant fonctionnée comme un fusible sous l'effet de la chaleur. Ainsi le fonctionnement du dispositif de signalisation constitue une preuve supplémentaire et non ambiguë de l'état «sécurité», même dans le cas très improbable d'un allumage accidentel de l'allumette électrique 9. Il serait en effet intolérable que le dispositif de signalisation donne dans cette circonstance une fausse indication.

Selon une variante non représentée sur le dessin, la liaison électrique essentielle au fonctionnement originel est un fil conducteur fusible passant aux contours de l'allumette électrique 9 et qui fond alors sous l'effet de la chaleur dégagée par celle-ci lors de son allumage.

Selon une autre variante non représente sur le dessin, la liaison électrique essentielle au fonctionnement originel est un fil conducteur solidaire en un point du tube central 6, par exemple accroché à la base du tube central, qui se romp par effet de striction lors du développement de l'arrangement télescopique 3.

La figure 2a montre en détail un exemple de réalisation d'un tube coaxial de l'arrangement télescopique, qui peut être le tube coaxial extérieur 5 (figure 1) ou un quelconque tube intermédiaire 7, un tube coaxial central étant lui montré à la figure 2c le détail d'une variante de réalisation applicable aux figures 2a et 2c est montré à la figure 2b.

Sur la figure 2a le tube coaxial extérieur 5 (par exemple) est représenté en coupe. Ce tube a pour diamètre D sur sa plus grande longueur référencée L1, sur sa longueur L2 il possède un épaulement extérieur 14 de diamètre D2 (D2 > D1) sur lequel repose le joint torique 12 représenté en pointillés. Il est alésé à un diamètre intérieur D3 (D3 < D 1 ) sur sa longueur L3 et à un diamètre D4 (D4 < D3) sur sa longueur L4, un épaulement intérieur 15 étant ainsi obtenu sur lequel le joint torique du tube coaxial de diamètre directement inférieur à celui du tube représenté sur le dessin, vient s'écraser. A la fin du développement du tube de diamètre directement inférieur, le joint est comprimé entre l'épaulement intérieur 15 du tube représenté sur le dessin et l'épaulement extérieur du tube de diamètre directement inférieur, le joint continuant d'assurer l'étanchéité alors que les tubes coaxiaux adjacents restent solidaires par l'intermédiaire de leurs épaulements intérieurs et extérieurs.

Selon une variante de réalisation dont le détail est représenté sur la figure 2b le joint torique 12 peut être en partie placé dans une gorge 16 qui se situerait alors au dessus de l'épaulement 14, d'un quelconque tube coaxial 5, 6, 7.

Sur la figure 2c est montré un exemple de réalisation du tube coaxial central 6 qui est représenté en coupe. Ce tube a pour diamètre D'1 sur la longueur L1, il possède aussi un épaulement extérieur 14, de diamètre D'2 (D'2 > D'1) sur ta longueur L2, sur lequel repose le joint torique 12 (représenté en pointillés). En principe, et comme il est représenté sur la figure 1, le tube coaxial central est plein sur toute sa longueur. Cependant sur la figure 2c est montré une variante du tube central, qui est alésé à un diamètre intérieur D'3 (D'3 < D'1) sur sa longueur L'3, mais reste plein sur sa longueur L'4. Selon une caractéristique du système ainsi réalisé, à l'intérieur de l'alésage du tube coaxial central, qui est alésé sans déboucher, sont disposés les moyens pour accroître la pression interne. En effet, afin de provoquer avantageusement une réaction chimique encore plus lente et de mieux maîtriser sa vitesse, la composition génératrice de gaz 8 peut être disposée de préférence à l'intérieur du tube coaxial central 6 comme représenté sur la figure 2c, au lieu d'être disposée sur l'obturateur 10 comme proposé à la figure 1. Au sommet du tube coaxial central 6 est fixée la rondelle 13 qui est le moyen pour assurer la conservation de l'étanchéité. Le moyen de fixation de la rondelle 13 est réalisé à l'évidence par soudage, il peut être aussi réalisé simplement par vissage.

Sur la figure 3 est présenté le dispositif de signalisation 2 du système enterré dans sa position déployée. L'enveloppe cylindrique fixe 4 ainsi que le tube coaxial extérieur 5 et une partie des tubes coaxiaux intermédiaires 7 restent enterrés dans le sol S, alors que l'autre partie des tubes coaxiaux intermédiaires 7 et le tube coaxial central 6 sur lequel est fixé la rondelle 13 sont sortis du sol, se trouvent à l'air libre signalant ainsi l'emplacement du système enterré.

Pour augmenter l'effet de marquage, le contraste avec l'environnement extérieur peut être amélioré en utilisant des tubes coaxiaux de couleurs différentes.

Une autre application possible d'un tel dispositif pourrait être une antenne pour mine télécommandable.

## Revendications

1. Système enterré (1 ), comportant un dispositif de signalisation (2) constitué d'un arrangement télescopique de tubes coaxiaux (3) et comportant, des moyens (8) pour accroître la pression interne afin de développer l'arrangement télescopique, des moyens (9) pour commander l'accroissement de pression interne à partir d'un instant prédéterminé, caractérisé en ce que le dispositif de signalisation (2) possède en outre des moyens (12) pour réaliser l'étanchéité de l'arrangement télescopique, au niveau des tubes coaxiaux (3) et un moyen (13) pour assurer la conservation de ladite étanchéité pendant le développement de l'arrangement télescopique.

2. Système enterré comportant un dispositif de signalisation selon la revendication 1, caractérisé en ce que les moyens (8) pour réaliser l'étanchéité de l'arrangement télescopique sont des joints toriques disposés autour des tubes coaxiaux.

3. Système enterré comportant un dispositif de signalisation selon l'une des revendications 1 à 2, caractérisé en ce que le moyen (13) pour assurer la conservation de l'étanchéité à l'intérieur de l'arrangement télescopique est une rondelle fixée au sommet du tube coaxial central (6) et dont les bords reposent sur le sommet du tube coaxial extérieur (5).

4. Système enterré selon l'une des revendications 1 à 3, caractérisé en ce que les moyens (12) pour réaliser l'étanchéité en coopération avec le moyen (13) pour assurer la conservation de ladite étanchéité imposent un développement des tubes coaxiaux (3) dans un ordre déterminé.

5. Système enterré comportant un dispositif de signalisation selon l'une des revendications 1 à 4, caractérisé en ce que le moyen (13) pour assurer la conservation de l'étanchéité en coopération avec les moyens (12) pour réaliser ladite étanchéité constitue un système anti-retour pour les tubes coaxiaux.

6. Système enterré comportant un dispositif de signalisation selon l'une des revendications 1 à 5, le système enterré (1) possédant d'autre part une liaison électrique (F) essentielle à son fonctionnement originel, caractérisé en ce qu'il est prévu un moyen pour provoquer la coupure de la liaison électrique essentielle au fonctionnement originel.

7. Système enterré comportant un dispositif de signalisation selon l'une des revendications 1 à 6, le dispositif de signalisation (2) possédant entre autres une allumette électrique (9), caractérisé en ce que le moyen pour provoquer la coupure de la liaison électrique (F) essentielle au fonctionnement originel du système enterré (1) est l'allumette électrique (9) sur laquelle est connectée en série ladite liaison électrique (F).

8. Système enterré comportant un dispositif de signalisation selon l'une des revendications 1 à 7, dont le tube coaxial central (6) de l'arrangement télescopique est alésé sans déboucher, caractérisé en ce que les moyens (8) pour accroître la pression interne sont disposés à l'intérieur de l'alésage du tube coaxial central.

## Patentansprüche

1. Im Erdboden angeordnetes System (1) mit einer Anzeigevorrichtung (2), die aus einer Teleskopeinrichtung mit koaxialen Rohren (3) besteht und Mittel (8) zum Erhöhen des inneren Drucks zum Aktivieren der Teleskopeinrichtung sowie Mittel zur Steuerung der Erhöhung des inneren Drucks zu einem vorgegebenen Zeitpunkt enthält, dadurch gekennzeichnet, dass die Anzeigevorrichtung (2) ausserdem über Mittel (12) zur Verwirklichung der Abdichtung der Teleskopeinrichtung zur Höhe der koaxialen Rohre (3) und ein Mittel (13) zum Aufrechterhalten der Abdichtung beim Aktivieren der Teleskopeinrichtung enthält.

2. Im Erdboden angeordnetes System mit einer Anzeigevorrichtung nach Anspruch 1, dadurch gekennzeichnet, dass die Mittel zur Verwirklichung der Abdichtung der Teleskopeinrichtung O-Ringe sind, die um die Koaxialrohre angebracht werden.

3. Im Erdboden angeordnetes System mit einer Anzeigevorrichtung nach einem der Ansprüche 1 oder 2, dadurch gekennzeichnet, dass Mittel (13) zum Aufrechterhalten der Abdichtung im Inneren der Teleskopeinrichtung eine an der Oberseite des mittleren Koaxialrohrs (6) befestigte Unterlegscheibe ist und die Ränder dieser Scheibe auf der Oberseite des äusseren Koaxialrohrs (5) aufliegen.

4. Im Erdboden angeordnetes System nach einem der Ansprüche 1 bis 3, dadurch gekennzeichnet, dass die Mittel (12) zur Verwirklichung der Abdichtung in Zusammenarbeit mit dem Mittel zum Aufrechterhalten der Abdichtung eine Aktivierung der Koaxialrohre (3) in einer bestimmten Reihenfolge voraussetzen.

5. Im Erdboden angeordnetes System mit einer Anzeigevorrichtung nach einem der Ansprüche 1 bis 4, dadurch gekennzeichnet, dass das Mittel (13) zum Aufrechterhalten der Abdichtung in Zusammenarbeit mit den Mitteln (12) zur Verwirklichung dieser Abdichtung für die Koaxialrohre ein Rückschiebesicherungssystem bilden.

6. Im Erdboden angeordnetes System mit einer Anzeigevorrichtung nach einem der Ansprüche 1 bis 5, wobei das im Erdboden angeordnete System (1) ausserdem eine für seine Ursprungsfunktion wesentliche elektrische Verbindung (F) enthält, dadurch gekennzeichnet, dass ein Mittel zum Unterbrechen der für seine Ursprungsfunktion wesentlichen elektrischen Verbindung vorgesehen ist.

7. Im Erdboden angeordnetes System mit einer Anzeigevorrichtung nach einem der Ansprüche 1 bis 6, wobei die Anzeigevorrichtung (2) u.a. einen elektrischen Zünder (9) enthält, dadurch gekennzeichnet; dass das Mittel zum Unterbrechen der für die Ursprungsfunktion des im Erdboden angeordneten Systems (1) wesentlichen elektrischen Verbindung (F) der elektrische Zünder (9) ist, auf dem die genannte elektrische Verbindung (F) in Reihe geschaltet ist.

8. Im Erdboden angeordnetes System mit einer Anzeigevorrichtung nach einem der Ansprüche 1 bis 7, dessen mittleres Koaxialrohr (6) der Teleskopeinrichtung eine blinde Bohrung enthält, dadurch gekennzeichnet, dass die Mittel (8) zum Erhöhen des inneren Drucks sich im Inneren der Bohrung des mittleren Koaxialrohrs befinden.

## Claims

1. A buried system (1) comprising a signalization device (2) constituted by a telescopic arrangement of coaxial tubes (3) and comprising means (8) for increasing the internal pressure in order to develop the telescopic arrangement and means (9) for controlling the increase of the internal pressure from a predetermined instant, characterized in that the signalization device (2) moreover has means (12) for obtaining the tightness of the telescopic arrangement at the level of the coaxial tubes (3) and a means (13) for ensuring the maintenance of the said tightness during the development of the telescopic arrangement.

2. A buried system comprising a signalization device as claimed in Claim 1, characterized in that the means (8) for obtaining the tightness of the telescopic arrangement are toric joints disposed around the coaxial tubes.

3. A buried system comprising a signalization device as claimed in any one of Claims 1 and 2, characterized in that the means (13) for ensuring the maintenance of the tightness within the telescopic arrangement is a washer, which is fixed at the top of the central coaxial tube (6) and whose edges bear on the top of the outer coaxial tube (5).

4. A buried system as claimed in any one of Claims 1 to 3, characterized in that the means (12) for obtaining the tightness in cooperation with the means (13) for ensuring the maintenance of the said tightness impose a development of the coaxial tubes (3) in a determined order of succession.

5. A buried system comprising a signalization device as claimed in anyone of Claims 1 to 4, characterized in that the means (13) for ensuring the maintenance of the tightness in cooperation with the means (12) for obtaining the said tightness constitutes an anti-return system for the coaxial tubes.

6. A buried system comprising a signalization device as claimed in any one of Claims 1 to 5, the buried system (1) having on the other hand an electrical connection (F) essential to its original operation, characterized in that a means is provided for causing the electrical connection essential to the original operation to be cut.

7. A buried system comprising a signalization device as claimed in any one of Claims 1 to 6, the signalization device (2) having inter alia an electric igniter (9), characterized in that the means for causing the electrical connection (F) essential to the original operaion of the buried system (1) to be cut is the electric igniter (9), with which said electrical connection (F) is arranged in series.

8. A buried system comprising a signalization device as claimed in any one of Claims 1 to 7, of which the central coaxial tube (6) of the telescopic arrangement is bored out without an opening, characterized in that the means (8) for increasing the internal pressure are disposed within the bore of the central coaxial tube.
